# EUROPÄISCHE PATENTSCHRIFT

(11) **EP 3 864 357 B1**
(45) Veröffentlichungstag und Bekanntmachung des Hinweises auf die Patenterteilung: **23.07.2025**
(21) Anmeldenummer: 19797562.6
(22) Anmeldetag: 08.10.2019
(51) Int. Cl.: F25J 3/04

(54) **VERFAHREN ZUR GEWINNUNG EINES ODER MEHRERER LUFTPRODUKTE UND LUFTZERLEGUNGSANLAGE**
METHOD FOR PRODUCING ONE OR MORE AIR PRODUCTS AND AIR SEPARATION SYSTEM
PROCÉDÉ DE PRODUCTION D'UN OU D'UNE PLURALITÉ DE PRODUITS GONFLABLES ET INSTALLATION DE SÉPARATION DE L'AIR

(30) Priorität: 09.10.2018 EP 18020489
(43) Veröffentlichungstag der Anmeldung: 18.08.2021
(73) Patentinhaber: Linde GmbH, 82049 Pullach (DE)
(72) Erfinder: SCHWENK, Dirk, 85609 Aschheim (DE); GOLUBEV, Dimitri, 82538 Geretsried (DE)
(74) Vertreter: Imhof, Dietmar
(86) Internationale Anmeldenummer: PCT/EP2019/025332
(87) Internationale Veröffentlichungsnummer: WO 2020/074120

(56) Entgegenhaltungen:
- US-A- 4 251 248
- US-A- 5 224 336
- US-A- 5 901 580
- US-A- 6 006 546
- US-B1- 6 185 960

## Beschreibung

Die Erfindung betrifft ein Verfahren zur Gewinnung eines oder mehrerer Luftprodukte und eine entsprechende Luftzerlegungsanlage gemäß den jeweiligen Oberbegriffen der unabhängigen Patentansprüche.

### Stand der Technik

Die Herstellung von Luftprodukten in flüssigem oder gasförmigem Zustand durch Tieftemperaturzerlegung von Luft in Luftzerlegungsanlagen ist bekannt und beispielsweise bei H.-W. Häring (Hrsg.), Industrial Gases Processing, Wiley-VCH, 2006, insbesondere Abschnitt 2.2.5, "Cryogenic Rectification", beschrieben.

Luftzerlegungsanlagen weisen Rektifikationssäulensysteme auf, die beispielsweise als Zweisäulensysteme, insbesondere als klassische Linde-Doppelsäulensysteme, aber auch als Drei- oder Mehrsäulensysteme ausgebildet sein können. Neben den Rektifikationssäulen zur Gewinnung von Stickstoff und/oder Sauerstoff in flüssigem und/oder gasförmigem Zustand, also den Rektifikationssäulen zur Stickstoff-Sauerstoff-Trennung, können Rektifikationssäulen zur Gewinnung weiterer Luftkomponenten, insbesondere der Edelgase Krypton, Xenon und/oder Argon, vorgesehen sein. Auch wenn Rektifikationssäulen zur Gewinnung weiterer Luftkomponenten nachfolgend nicht konkret thematisiert werden, können Luftzerlegungsanlagen mit entsprechenden Rektifikationssäulen jederzeit auch Gegenstand der vorliegenden Erfindung sein.

Die Rektifikationssäulen der genannten Rektifikationssäulensysteme werden auf unterschiedlichen Druckniveaus betrieben. Doppelsäulensysteme weisen eine sogenannte Hochdrucksäule (auch als Drucksäule, Mitteldrucksäule oder untere Säule bezeichnet) und eine sogenannte Niederdrucksäule (auch als obere Säule bezeichnet) auf. Das Druckniveau der Hochdrucksäule liegt beispielsweise bei 4,7 bis 6,7 bar, vorzugsweise etwa 5,5 bar. Die Niederdrucksäule wird auf einem Druckniveau von beispielsweise 1,3 bis 1,8 bar, vorzugsweise etwa 1,4 bar, betrieben. Bei den hier und nachfolgend angegebenen Druckniveaus handelt es sich jeweils um Absolutdrücke, die am Kopf der jeweils genannten Säulen vorliegen. Die genannten Werte stellen lediglich Beispiele dar, die bei Bedarf verändert werden können.

Die US 4 251 248 A offenbart ein Verfahren und eine Vorrichtung zum automatischen Ändern von Betriebsabläufen in einer Luftzerlegungsanlage zum Erhöhen oder Verringern der Produktmengen. Beabsichtigte Änderungswerte unter anderem für Einsatzluft werden jeweils aus den Werten der entsprechend erhöhten oder verminderten Produktmengen berechnet.

In der US 5 901 580 A werden Reinheiten von Luftprodukten bei Schwankungen des Bedarfs eines der Produkte oder der Menge oder des Drucks der Einsatzluft im Wesentlichen konstant gehalten, indem ein Überschuss an stickstoffreicher Flüssigkeit in das Rektifikationssäulensystem eingeleitet wird, wenn der Bedarf an dem Produkt oder die Menge der Einsatzluft steigt, und indem ein Überschuss an stickstoffreicher Flüssigkeit aus der Destillationsvorrichtung entnommen und gespeichert wird, wenn der Bedarf an dem Produkt oder der Menge der Einsatzluft sinkt.

Eine kryogene Luftzerlegungsanlage, die Perioden mit erheblichen Änderungen der Produktnachfrage unterliegt, ist Gegenstand der US 6 006 546 A. Die Anlage wird während dieser Perioden spezifisch angesteuert, um die Auswirkungen des transienten Betriebs auf die Produktreinheit zu minimieren.

Schnelle Änderungen des Sauerstoffbedarfs und des Einsatzluftdrucks werden gemäß der US 5 224 336 A durch eine Nettoübertragung der Kälte in Form von flüssigem Stickstoff in das und aus dem Destillationssystem kompensiert. Diese Übertragung der Kälte wird unter Verwendung eines Vorratsbehälters für flüssigen Stickstoff durchgeführt, der mit dem Rückflussweg des Destillationssystems verbunden ist.

In einem in der US 6 185 960 B1 vorgeschlagenen Verfahren zur Herstellung eines druckbeaufschlagten gasförmigen Produkts durch Tieftemperaturtrennung von Luft, erfolgt diese zeitweise in einem Gasbetrieb und zeitweise in einem kombinierten Betrieb unter Einsatz der Innenverdichtung und entsprechender Kältegewinnung.

Ungeachtet der konkreten Ausgestaltung einer Luftzerlegungsanlage ist häufig ein flexibler Betrieb gewünscht, d.h. eine entsprechende Luftzerlegungsanlage soll zu bestimmten Zeiten deutlich größere oder kleinere Mengen bestimmter Luftprodukte unter entsprechend höherem oder geringerem Lufteinsatz bereitstellen können. In diesem Zusammenhang ist häufig auch eine schnelle Umschaltung zwischen solchen Betriebszuständen mit unterschiedlichen Produktionsmengen gewünscht. Entsprechende Umschaltvorgänge werden nachfolgend auch als "Lastwechsel" bezeichnet. Es kann davon ausgegangen werden, dass schnelle Lastwechsel zu einer insgesamt höheren Effizienz einer Luftzerlegungsanlage führen. Ferner sind für den Fall, dass schnelle Lastwechsel realisiert sind, Backupspeicher mit geringerer Kapazität erforderlich, da weniger bzw. gar keine Flüssigkeit aus solchen Backupspeichern zur Unterstützung der Lastwechsel entnommen wird. Daher ist davon auszugehen, dass die Erstellungskosten entsprechender Luftzerlegungsanlagen sinken.

Die vorliegende Erfindung stellt sich die Aufgabe, die Gewinnung von Luftprodukten unter Verwendung von Luftzerlegungsanlagen flexibler auszugestalten und insgesamt schnellere Lastwechsel zu ermöglichen.

### Offenbarung der Erfindung

Diese Aufgabe wird durch ein Verfahren zur Gewinnung eines oder mehrerer Luftprodukte und eine entsprechende Luftzerlegungsanlage mit den jeweiligen Merkmalen der unabhängigen Patentansprüche gelöst. Vorteilhafte Ausgestaltungen sind Gegenstand der jeweiligen abhängigen Patentansprüche sowie der nachfolgenden Beschreibung.

Nachfolgend werden zunächst einige bei der Beschreibung der vorliegenden Erfindung und ihrer Vorteile verwendete Begriffe sowie der zugrunde liegende technische Hintergrund näher erläutert.

Zur Luftzerlegung können sogenannte Hauptverdichter/Nachverdichter-(Main Air Compressor/Booster Air Compressor-, MAC-BAC-)Verfahren oder sogenannte Hochluftdruck-( High Air Pressure-, HAP-)Verfahren eingesetzt werden. Bei den Hauptverdichter/Nachverdichter-Verfahren handelt es sich um die eher konventionelleren Verfahren, Hochluftdruck-Verfahren kommen zunehmend in jüngerer Zeit als Alternativen zum Einsatz. Die vorliegende Erfindung eignet sich für beide Anwendungsfälle.

Hauptverdichter/Nachverdichter-Verfahren zeichnen sich dadurch aus, dass nur ein Teil der dem Rektifikationssäulensystem insgesamt zugeführten Einsatzluftmenge auf ein Druckniveau verdichtet wird, das wesentlich, d.h. um mindestens 3, 4, 5, 6, 7, 8, 9 oder 10 bar, oberhalb des Druckniveaus der Hochdrucksäule liegt. Ein weiterer Teil der Einsatzluftmenge wird lediglich auf das Druckniveau der Hochdrucksäule oder ein Druckniveau, das sich um nicht mehr als 1 bis 2 bar von dem Druckniveau der Hochdrucksäule unterscheidet, verdichtet, und auf diesem niedrigeren Druckniveau in die Hochdrucksäule eingespeist. Ein Beispiel für ein Hauptverdichter/Nachverdichter-Verfahren ist bei Häring (s.o.) in Figur 2.3A gezeigt.

Bei einem Hochluftdruck-Verfahren wird hingegen die gesamte dem Rektifikationssäulensystem insgesamt zugeführte Einsatzluftmenge auf ein Druckniveau verdichtet, das wesentlich, d.h. um mindestens 3, 4, 5, 6, 7, 8, 9 oder 10 bar oberhalb des Druckniveaus der Hochdrucksäule liegt. Der Druckunterschied kann beispielsweise bis zu 14, 16, 18 oder 20 bar betragen. Hochluftdruck-Verfahren sind beispielsweise aus der EP 2 980 514 A1 und der EP 2 963 367 A1 bekannt.

Die vorliegende Erfindung kann bei Luftzerlegungsanlagen mit sogenannter Innenverdichtung (IV, Internal Compression, IC) zum Einsatz kommen, aber auch bei Luftzerlegungsanlagen mit Außenverdichtung. Bei der Innenverdichtung wird wenigstens ein Produkt, das mittels der Luftzerlegungsanlage bereitgestellt wird, dadurch gebildet, dass dem Rektifikationssäulensystem eine tiefkalte Flüssigkeit entnommen, in flüssigem Zustand einer Druckerhöhung unterworfen, und, je nach dem vorliegenden Druck, durch Erwärmen entweder in den gasförmigen oder in den überkritischen Zustand überführt wird. Beispielsweise kann mittels Innenverdichtung innenverdichteter gasförmiger Sauerstoff (GOX IV, GOX IC), innenverdichteter gasförmiger Stickstoff (GAN IV, GAN IC) oder innenverdichtetes gasförmiges Argon (GAR IV, GAR IC) erzeugt werden. Die Innenverdichtung bietet eine Reihe von technischen Vorteilen gegenüber einer grundsätzlich ebenfalls möglichen externen Verdichtung entsprechender Produkte und ist in der Fachliteratur, beispielsweise bei Häring (s.o.), Abschnitt 2.2.5.2, "Internal Compression", erläutert.

Flüssigkeiten und Gase können im hier verwendeten Sprachgebrauch reich oder arm an einer oder an mehreren Komponenten sein, wobei "reich" für einen Gehalt von wenigstens 90%, 95%, 99%, 99,5%, 99,9% oder 99,99% und "arm" für einen Gehalt von höchstens 10%, 5%, 1%, 0,1% oder 0,01% auf Mol-, Gewichts- oder Volumenbasis stehen kann.

Flüssigkeiten und Gase können im hier verwendeten Sprachgebrauch angereichert oder abgereichert an einer oder mehreren Komponenten sein, wobei sich diese Begriffe auf einen Gehalt in einer Ausgangsflüssigkeit oder einem Ausgangsgas beziehen, aus der oder dem die betrachtete Flüssigkeit oder das betrachtete Gas gewonnen wurde. Die Flüssigkeit oder das Gas ist "angereichert", wenn diese oder dieses zumindest den 1,1-fachen, 1,5-fachen, 2-fachen, 5-fachen, 10-fachen 100-fachen oder 1.000-fachen Gehalt, und "abgereichert", wenn diese oder dieses höchstens den 0,9-fachen, 0,5-fachen, 0,1-fachen, 0,01-fachen oder 0,001-fachen Gehalt einer entsprechenden Komponente, bezogen auf die Ausgangsflüssigkeit oder das Ausgangsgas enthält. Ist hier beispielsweise von "Sauerstoff" die Rede, sei hierunter auch eine Flüssigkeit oder ein Gas verstanden, die oder das reich an Sauerstoff ist, jedoch nicht ausschließlich hieraus bestehen muss.

Die vorliegende Anmeldung verwendet zur Charakterisierung von Drücken und Temperaturen die Begriffe "Druckniveau" und "Temperaturniveau", wodurch zum Ausdruck gebracht werden soll, dass Drücke und Temperaturen in einer entsprechenden Anlage nicht in Form exakter Druck- bzw. Temperaturwerte verwendet werden müssen, um das erfinderische Konzept zu verwirklichen. Jedoch bewegen sich derartige Drücke und Temperaturen typischerweise in bestimmten Bereichen, die beispielsweise ± 1%, 5%, 10% oder 20% um einen Mittelwert liegen. Entsprechende Druckniveaus und Temperaturniveaus können dabei in disjunkten Bereichen liegen oder in Bereichen, die einander überlappen. Insbesondere schließen beispielsweise Druckniveaus unvermeidliche oder zu erwartende Druckverluste ein. Entsprechendes gilt für Temperaturniveaus. Bei dem hier in bar angegebenen Druckniveaus handelt es sich um Absolutdrücke.

### Vorteile der Erfindung

Abhängig von der "Richtung" der eingangs erläuterten Lastwechsel (von hoher zu niedriger Produktionsmenge bzw. umgekehrt) entsteht in herkömmlichen Luftzerlegungsanlagen - bezogen auf den jeweils anschließend einzustellenden Lastzustand - entweder ein Überschuss oder ein Defizit an kryogenen Flüssigkeiten im Rektifikationsteil, also dem Rektifikationssäulensystem. Der Grund dafür ist die auf den Trennböden bzw. in Flüssigverteilern und Packungen der Rektifikationssäulen, insbesondere der Hoch- und der Niederdrucksäule, jeweils gespeicherte Menge kryogener Flüssigkeiten. Diese Flüssigmenge ist lastabhängig: Je geringer die Last, desto weniger Flüssigkeit ist auf den Trennböden verteilt. Beim Reduzieren der Last wird damit überschüssige Flüssigkeit freigesetzt. Diese überschüssige Flüssigkeit sollte in der Anlage gespeichert werden, um sie bei einer Erhöhung der Last wieder zum Ausgleich des dann vorliegenden Defizits verwenden zu können.

Als Speicher für die Flüssigkeit bietet sich in herkömmlichen Luftzerlegungsanlagen ohne Argon-Produktion nur der Sumpf der Hochdrucksäule an. In entsprechenden Luftzerlegungsanlagen vorhandene weitere Flüssigkeitsbehälter, beispielsweise für den die Hoch- und die Niederdrucksäule wärmetauschend verbindenden Hauptkondensator oder einen sogenannten Nebenkondensator, sollten aus Sicherheitsgründen typischerweise mit unverändertem Flüssigstand betrieben werden und scheiden daher als Speicherbehälter für Lastwechsel aus. Weiteres wird unten unter Bezugnahme auf die Figur 1 veranschaulicht, die eine entsprechende Luftzerlegungsanlage zeigt. Es versteht sich, dass für schnelle Lastwechsel auch "schnelle" Regler erforderlich sind, welche nur zu kleinen Abweichungen zwischen Soll- und Ist-Werten führen.

Schnelle Lastwechsel können zu veränderten Produktzusammensetzungen führen. Wird beispielsweise die in Figur 1 veranschaulichte Luftzerlegungsanlage bei ansonsten unverändertem Betrieb mit erhöhter Lastwechselgeschwindigkeit (75% Last auf 100% Last mit 4% pro Minute) betrieben, ist u.a. ein Anstieg des Sauerstoffgehaltes in dem gasförmigen Kopfprodukt der Hochdrucksäule zu beobachten, wie auch in Figur 2 veranschaulicht (siehe dort Spur 103). Dieser Anstieg ist negativ zu bewerten, da dadurch die Reinheit von mindestens zwei Luftprodukten, nämlich eines durch Verflüssigung aus dem Kopfprodukt der Hochdrucksäule gebildeten flüssigen Druckstickstoffprodukts (LIN) und eines in Form eines gasförmigen Druckstickstoffprodukts (PGAN) unverflüssigt aus der Luftzerlegungsanlage ausgeführten Anteils dieses Kopfprodukts, beeinträchtigt wird. Eine naheliegende Lösung zur Vermeidung einer entsprechenden Verschlechterung der Produktreinheiten wäre der Anlagenbetrieb mit einer Produktreinheit, die einen gewissen Puffer für derartige Betriebszustände umfasst, so dass die geforderte Reinheit stets eingehalten werden kann. Nachteilig hieran ist jedoch, dass für die meisten Betriebszustände eine größere Produktreinheit als sie tatsächlich erforderlich ist, bereitgestellt werden muss. Dies würde daher entweder zu höheren Investitionskosten (mehr Trennstufen in der Hochdrucksäule) oder zu höheren Betriebskosten (aufgrund eines Überschusses an Einsatzluft) führen.

Im Rahmen der vorliegenden Erfindung wurde erkannt, dass sich die erläuterten Probleme dadurch lösen lassen, dass eine verzögerte oder vorauseilende Sollwertverstellung von Reglern, die in einer Luftzerlegungsanlage die Menge eines in oder aus dem Rektifikationssäulensystem geführten Stoffstroms beeinflussen, in Reaktion auf eine Änderung der in der Luftzerlegungsanlage bzw. deren Rektifikationssäulensystem bearbeiteten Luftmenge vorgenommen wird. Dies kann insbesondere, wie nachfolgend schwerpunktmäßig beschrieben, in Form einer verzögerten Sollwertverstellung erfolgen, und zwar insbesondere hinsichtlich der Menge einer stickstoffreichen Flüssigkeit, die aus einem Kopfprodukt der Hochdrucksäule gebildet wird. Die vorliegende Erfindung ist jedoch nicht auf diesen spezifischen Fall beschränkt. Die grundlegende Erkenntnis der Erfindung besteht vielmehr darin, dass eine vorauseilende oder nachlaufende Verstellung von entsprechenden Fluidströmen bzw. deren Mengen in entsprechenden Einsatzszenarien besonders vorteilhaft sein kann.

Die vorliegende Erfindung schlägt vor diesem Hintergrund ein Verfahren zur Gewinnung eines oder mehrerer Luftprodukte entsprechend dem unabhängigen Verfahrensanspruch 1 vor, bei dem eine Luftzerlegungsanlage mit einem Rektifikationssäulensystem verwendet wird, in welcher Druckluft in einer einstellbaren Gesamtluftmenge bearbeitet wird. Ist hier von einer "Gesamtluftmenge" die Rede, sei hier stets die gesamte, in einer entsprechenden Anlage zu einem jeweiligen Zeitpunkt bearbeitete, d.h. durch Rektifikation behandelte Luftmenge verstanden. Weitere Luft außer der Gesamtluftmenge wird hierbei jeweils nicht in der Luftzerlegungsanlage bzw. in deren Rektifikationssäulensystem bearbeitet.

Im Rahmen der vorliegenden Erfindung wird Gesamtluftmenge während eines ersten Betriebszeitraums auf einen ersten Wert und während eines zweiten Betriebszeitraums auf einen sich von dem ersten Wert unterscheidenden zweiten Wert eingestellt. Es liegen also in diesen beiden Betriebszeiträumen unterschiedliche Gesamtluftmengen vor, wobei die erste Gesamtluftmenge größer oder kleiner als die zweite Gesamtluftmenge sein kann. Eine entsprechende Luftzerlegungsanlage wird also in dem ersten und dem zweiten Betriebszeitraum in unterschiedlichen Lastzuständen betrieben, wobei insbesondere in einem der beiden Betriebszeiträume ein Volllastbetrieb vorliegen bzw. erfolgen kann. Die vorliegende Erfindung betrifft mit anderen Worten Fälle einer Lasterhöhung und einer Lastverringerung.

Im Rahmen der vorliegenden Erfindung wird, wie grundsätzlich bekannt, in einem dritten Betriebszeitraum ab einem ersten Zeitpunkt und bis zu einem zweiten Zeitpunkt die Einstellung der Gesamtluftmenge von dem ersten Wert auf den zweiten Wert verändert, also ein Lastwechsel vorgenommen. Es versteht sich dabei, dass der zweite Betriebszeitraum nach dem ersten Betriebszeitraum und der dritte Betriebszeitraum zwischen dem ersten Betriebszeitraum und dem zweiten Betriebszeitraum liegt. Ohne weitere Maßnahmen kann dies, wie erwähnt, zu den erläuterten nachteiligen Effekten führen. Ein Lastwechsel kann dabei eine Lasterhöhung oder Lastverringerung darstellen, je nachdem, ob die erste Gesamtluftmenge geringer oder höher als die zweite Gesamtluftmenge ist. Der erste, zweite und dritte Betriebszeitraum stellen dabei zeitlich einander nicht überlappende Betriebszeiträume dar und der dritte Betriebszeitraum liegt zeitlich stets zwischen dem ersten und dem zweiten oder dem zweiten und dem ersten Betriebszeitraum. Dies schließt das Vorhandensein weiterer Betriebszeiträume nicht aus.

Erfindungsgemäß wird in dem dritten Betriebszeitraum eine Einstellung einer Menge einer Flüssigkeit, die unter Verwendung der Druckluft durch Rektifikation gebildet und in dem oder aus dem Rektifikationssäulensystem transportiert wird, ab einem dritten Zeitpunkt und bis zu einem vierten Zeitpunkt verändert, wobei der dritte Zeitpunkt vor oder nach dem ersten Zeitpunkt und vor dem zweiten Zeitpunkt und der vierte Zeitpunkt nach dem ersten Zeitpunkt und dem dritten Zeitpunkt und vor oder nach dem zweiten Zeitpunkt liegt. Der erste, der zweite, der dritte und der vierte Zeitpunkt liegen jeweils innerhalb des dritten Betriebszeitraums, wobei aber beispielsweise der dritte vor dem ersten bzw. der vierte nach dem zweiten Zeitpunkt liegen kann, also der dritte Betriebszeitraum nicht mit dem ersten Zeitpunkt beginnen und mit dem zweiten Zeitpunkt enden muss. Der dritte Betriebszeitraum kann zwischen dem zeitlich frühesten Zeitpunkt und dem zeitlich spätesten Zeitpunkt dieser Zeitpunkte liegen, sich aber auch über einen längeren Zeitraum erstrecken. Ein Zeitraum zwischen dem ersten Zeitpunkt und dem zweiten Zeitpunkt wird erfindungsgemäß derart eingestellt, dass er sich um nicht mehr als 20%, 10%, 5% oder 1% von einem Zeitraum zwischen dem dritten Zeitpunkt und dem vierten Zeitpunkt unterscheidet. Die genannten Zeiträume können dabei auch gleich oder im Wesentlichen gleich eingestellt werden. Die Einstellung kann insbesondere durch Verwendung entsprechender Sollwerte oder Vorgabewerte in einer Regelung oder Steuerung erfolgen.

Im Rahmen der vorliegenden Erfindung wird also eine zeitlich zur Veränderung der Gesamtluftmenge nicht synchrone Veränderung der Menge des Fluids, das unter Verwendung der Druckluft durch Rektifikation gebildet und in dem oder aus dem Rektifikationssäulensystem transportiert wird, vorgeschlagen. Diese Veränderung wird insbesondere durch eine entsprechende Sollwertvorgabe eines Steuerungs- oder Regelsystems einer Luftzerlegungsanlage vorgenommen und erfolgt durch geeignete Stellglieder, insbesondere Ventile, Schieber und dergleichen. Eine entsprechende Steuerung oder Regelung kann insbesondere auf Grundlage erfasster Istwerte erfolgen und dabei sämtliche aus dem Bereich der Steuerungs- oder Regelungstechnik bekannten Maßnahmen umfassen, soweit sie für den Einsatz in der vorliegenden Erfindung geeignet und zweckmäßig sind.

Die Veränderung der Menge des Fluids, das unter Verwendung der Druckluft durch Rektifikation gebildet und in dem oder aus dem Rektifikationssäulensystem transportiert wird, kann insbesondere unter Verwendung einer entsprechenden Sollwertvorgabe erfolgen. In bestimmten Fällen, beispielsweise in den in den beigefügten Figuren 1 bis 4 dargestellten Luftzerlegungsanlagen, kann außerdem vorgesehen sein, dass ein entsprechender Reglerausgang zusätzlich (typischerweise in einem Bereich von nicht mehr als ± 5 %) durch eine Trimregler nachgesteuert wird. Dadurch kann es im Extremfall dazu kommen, dass sich ein Istwert am Ende der Verstellung von einem jeweils vorgegenenen Sollwert etwas (maximal aber um 5%) unterscheidet.

Die vorliegende Erfindung kann insbesondere in Luftzerlegungsanlagen zum Einsatz kommen, deren Rektifikationssäulensystem eine auf einem ersten Druckniveau betriebene Hochdrucksäule und eine auf einem zweiten Druckniveau unterhalb des ersten Druckniveaus betriebene Niederdrucksäule aufweist, wobei die Flüssigkeit, deren Menge in dem dritten Betriebszeitraum verändert wird, wie erwähnt ein Anteil eines gasförmigen stickstoffreichen Kopfprodukts der Hochdrucksäule ist, das verflüssigt und als Rücklauf auf die Niederdrucksäule aufgegeben wird. Die vorliegende Erfindung kann insbesondere in einer Luftzerlegungsanlage mit einem Nebenkondensator zur Erwärmung eines innenverdichteten Sauerstoffprodukts zum Einsatz kommen. In einer entsprechenden Luftzerlegungsanlage kann eine Innen- oder Außenverdichtung von Luftprodukten vorgenommen werden und es können verfahrenstechnische Verschaltungen mit Stickstoff- und Luftkreisläufen eingesetzt werden. Auch Luftzerlegungsanlagen mit mehreren Hochdrucksäulen können verwendet werden.

Ungeachtet der Anzahl von Hoch- und Niederdrucksäulen kann das erste Druckniveau im Rahmen der vorliegenden Erfindung insbesondere bei 5 oder 7 bis 12 bar Absolutdruck und das zweite Druckniveau insbesondere bei 1,3 oder 1,8 bis 3,5 bar Absolutdruck liegen. Die vorliegende Erfindung kann also insbesondere bei sogenannten "Elevated Pressure"-Luftzerlegungsanlagen zum Einsatz kommen, bei denen die Betriebsdrücke der Destillationssäulensysteme oberhalb der eingangs erwähnten konventionellen Werte liegen. Gleichwohl ist die Erfindung aber auch im Zusammenhang mit herkömmlichen Druckniveaus im Destillationssäulensystem einsetzbar.

Im Rahmen der vorliegenden Erfindung können erfindungsgemäß flexible Lastwechselgeschwindigkeiten realisiert werden. Mit anderen Worten wird ein Zeitraum zwischen dem ersten Zeitpunkt und dem zweiten Zeitpunkt durch Verändern des ersten Zeitpunkts und/oder des zweiten Zeitpunkts eingestellt.

In diesem Zusammenhang erweist es sich als besonders vorteilhaft, wenn eine im Rahmen der vorliegenden Erfindung vorgesehene Verzögerungszeit an diese Veränderung angepasst wird, also wenn ein Zeitraum zwischen dem ersten Zeitpunkt und dem dritten Zeitpunkt in Abhängigkeit von der Einstellung des Zeitraums zwischen dem ersten Zeitpunkt und dem zweiten Zeitpunkt durch Verändern des dritten Zeitpunkts eingestellt wird. Auf diese Weise lassen sich auch bei veränderten Lastwechselgeschwindigkeiten die erfindungsgemäßen Vorteile erzielen. Hierbei ist vorgesehen, dass, wenn der dritte Zeitpunkt nach dem ersten Zeitpunkt und der vierte Zeitpunkt nach dem zweiten Zeitpunkt liegt, der Zeitraum zwischen dem ersten Zeitpunkt und dem dritten Zeitpunkt verlängert wird, wenn der Zeitraum zwischen dem ersten Zeitpunkt und dem zweiten Zeitpunkt verkürzt wird. Mit anderen Worten wird erfindungsgemäß bei einer Erhöhung der Lastwechselgeschwindigkeit eine längere Verzögerungszeit gewählt.

Im Rahmen der vorliegenden Erfindung kann eine Laständerung insbesondere auch die Veränderung der Mengen der jeweils gebildeten Luftprodukte umfassen. Es kann bzw. können also ein oder mehrere Luftprodukte in einer einstellbaren Produktmenge gebildet werden, wobei die Produktmenge während des ersten Betriebszeitraums auf einen ersten Wert und während des zweiten Betriebszeitraums auf einen sich von dem ersten Wert unterscheidenden zweiten Wert eingestellt wird, und wobei die Einstellung der Produktmenge in dem dritten Betriebszeitraum ab dem ersten Zeitpunkt und bis zu dem zweiten Zeitpunkt von dem ersten Wert auf den zweiten Wert verändert wird. Bei einem entsprechenden Luftprodukt kann es sich insbesondere um ein solches Luftprodukt handeln, das zumindest teilweise aus dem gasförmigen stickstoffreichen Kopfprodukt der Hochdrucksäule gebildet wird. Dieses kann in verflüssigter oder unverflüssigter Form bereitgestellt werden.

Die vorliegende Erfindung kann im Zusammenhang mit unterschiedlichen Laständerungsumfängen zum Einsatz kommen. Beispielsweise kann hierbei vorgesehen sein, dass sich die erste Gesamtluftmenge sich um mehr als 5 und bis zu 30, 40 oder 50 Prozentpunkte von der zweiten Gesamtluftmenge unterscheidet. Insbesondere kann die Veränderung der Gesamtluftmenge dabei in dem dritten Betriebszeitraum stufenweise oder kontinuierlich erfolgen, und zwar vorzugsweise mit einer mittleren Veränderungsgeschwindigkeit (bezogen auf die stufenweise Änderung) oder einer Veränderungsgeschwindigkeit (bei der kontinuierlichen Veränderung) der Gesamtluftmenge von 0,1 (im Falle einer Gewinnung von Argon) bzw. 1 bis 10 Prozentpunkten pro Minute.

Generell kann im Rahmen der vorliegenden Erfindung eine Argongewinnung vorgesehen sein, d.h. in dem Verfahren kann das Rektifikationssäulensystem insbesondere eine oder mehrere zur Gewinnung eines argonreichen Luftprodukts eingerichtete Rektifikationskolonnen aufweisen und in dem Verfahren kann das argonreiche Luftprodukt gebildet werden. Ein "argonreiches" Luftprodukt weist dabei mindestens 50, 60, 70, 80 oder 90 Molprozent Argon auf.

Die vorliegende Erfindung erstreckt sich auch auf eine Luftzerlegungsanlage, entsprechend dem unabhängigen Vorrichtungsanspruch 11, die zur Gewinnung eines oder mehrerer Luftprodukte eingerichtet ist und ein Rektifikationssäulensystem aufweist, wobei die Luftzerlegungsanlage dazu eingerichtet ist, Druckluft in einer einstellbaren Gesamtluftmenge in dem Rektifikationssäulensystem zu bearbeiten und dabei die Gesamtluftmenge während eines ersten Betriebszeitraums auf einen ersten Wert und während eines zweiten Betriebszeitraums auf einen sich von dem ersten Wert unterscheidenden zweiten Wert einzustellen sowie die Einstellung der Gesamtluftmenge in einem dritten Betriebszeitraum ab einem ersten Zeitpunkt und bis zu einem zweiten Zeitpunkt von dem ersten Wert auf den zweiten Wert zu verändern. Der zweite Betriebszeitraum liegt, wie erwähnt, nach dem ersten Betriebszeitraum und der dritte Betriebszeitraum zwischen dem ersten Betriebszeitraum und dem zweiten Betriebszeitraum.

Erfindungsgemäß ist die Luftzerlegungsanlage mit einer Steuereinheit ausgestattet, die programmtechnisch dazu eingerichtet ist, in dem dritten Betriebszeitraum eine Einstellung einer Menge einer Flüssigkeit, die unter Verwendung der Druckluft durch Rektifikation gebildet und in oder aus dem Rektifikationssäulensystem transportiert wird, ab einem dritten Zeitpunkt und bis zu einem vierten Zeitpunkt zu verändern, wobei der dritte Zeitpunkt vor oder nach dem ersten Zeitpunkt und vor dem zweiten Zeitpunkt und der vierte Zeitpunkt nach dem ersten Zeitpunkt und dem dritten Zeitpunkt und vor oder nach dem zweiten Zeitpunkt liegt. Sie ist ferner dazu eingerichtet, einen Zeitraum zwischen dem ersten Zeitpunkt und dem zweiten Zeitpunkt derart einzustellen, dass er sich um nicht mehr als 20% oder einen anderen der zuvor erwähnten Unterschiedswerte von einem Zeitraum zwischen dem dritten Zeitpunkt und dem vierten Zeitpunkt unterscheidet.

Die Steuereinheit ist erfindungsgemäß programmtechnisch dazu eingerichtet, ein Verfahren entsprechend dem unabhängigen Verfahrensanspruch 1 durchzuführen, und insbesondere programmtechnisch dazu eingerichtet, ein Verfahren durchzuführen, wie es zuvor in unterschiedlichen Ausgestaltungen erläutert wurde.

Zu weiteren Vorteilen entsprechender Luftzerlegungsanlagen und erfindungsgemäßer Ausgestaltungen sei auf die obigen Erläuterungen bezüglich des erfindungsgemäßen Verfahrens und seiner unterschiedlichen vorteilhaften Ausgestaltungen ausdrücklich verwiesen. Eine erfindungsgemäß bereitgestellte Luftzerlegungsanlage ist insbesondere zur Durchführung entsprechender Verfahren eingerichtet und weist hierzu jeweils spezifisch ausgebildete Mittel auf.

Die Erfindung wird nachfolgend unter Bezugnahme auf die beigefügten Zeichnungen näher erläutert, welche unter anderem eine Luftzerlegungsanlage, die gemäß einer Ausgestaltung der Erfindung betrieben werden kann, zeigen.

Kurze Beschreibung der Zeichnungen
Figur 1 zeigt eine Luftzerlegungsanlage, die gemäß einer Ausgestaltung der Erfindung betrieben werden kann, in Form eines vereinfachten Prozessflussdiagramms.
Figur 2 zeigt Veränderungen in Stoffströmen und deren Zusammensetzungen in einem nicht erfindungsgemäßen Verfahren in Form eines Diagramms.
Figur 3 zeigt Veränderungen in Stoffströmen und deren Zusammensetzungen in einem Verfahren gemäß einer Ausgestaltung der Erfindung in Form eines Diagramms.
Figur 4 zeigt Veränderungen in Stoffströmen und deren Zusammensetzungen in einem Verfahren gemäß einer Ausgestaltung der Erfindung in Form eines Diagramms.

### Ausführliche Beschreibung der Zeichnungen

In Figur 1 ist eine Luftzerlegungsanlage, die gemäß einer Ausgestaltung der Erfindung betrieben werden kann, in Form eines vereinfachten Prozessflussdiagramms veranschaulicht und insgesamt mit 100 bezeichnet. Zu den nachfolgend nicht erläuterten Komponenten der gezeigten Luftzerlegungsanlage 100 sei auf einschlägige Fachliteratur, insbesondere das oben zitierte Kapitel bei Häring, verwiesen. Die Luftzerlegungsanlage 100 weist ein Destillationssäulensystem 10, das eine Hochdrucksäule 11 und eine Niederdrucksäule 12 umfasst, auf.

In der Luftzerlegungsanlage 200 wird Einsatzluft (A) mittels eines Hauptluftverdichters 1 über ein Filter 2 angesaugt und verdichtet. Ein entsprechend gebildeter Druckluftstrom a wird in einer mit Kühlwasser (B) betriebenen Vorkühlreinrichtung 3 und einer Reinigungseinrichtung 4 in grundsätzlich bekannter Art vorgekühlt und gereinigt. Luft des vorgekühlten und gereinigten Druckluftstroms a wird in Form zweier Teilströme b und c warmseitig einem Hauptwärmetauscher 5 zugeführt.

Der Teilstrom b wird dem Hauptwärmetauscher 5 auf einem Zwischentemperaturniveau entnommen und mittels einer Einblaseturbine 6, die mit einer nicht gesondert bezeichneten Ölbremse oder einem Generator gekoppelt sein kann, in die Niederdrucksäule 12 entspannt (eingeblasen). Der Teilstrom c wird dem Hauptwärmetauscher 5 dagegen kaltseitig entnommen, durch einen Nebenkondensator 7 geführt und über ein nicht gesondert bezeichnetes Ventil in die Hochdrucksäule 11 eingespeist.

In der Hochdrucksäule 11 werden ein an Sauerstoff angereichertes flüssiges Sumpfprodukt und ein an Stickstoff angereichertes bzw. stickstoffreiches gasförmiges Kopfprodukt gebildet. Das Sumpfprodukt der Hochdrucksäule 11 wird in Form eines Stoffstroms d durch einen Unterkühlungsgegenströmer 8 geführt und in die Niederdrucksäule 12 eingespeist. Das Kopfprodukt der Hochdrucksäule 11 wird teils in Form eines Stoffstroms e in einem die Hochdrucksäule 11 und die Niederdrucksäule 12 wärmetauschend verbindenden Hauptkondensator 13 verflüssigt und teils in Form eines Stoffstroms f im Hauptwärmetauscher 5 erwärmt und als gasförmiges Druckstickstoffprodukt aus der Anlage ausgeführt. Der verflüssigte Anteil wird teils in Form eines Stoffstroms g als Rücklauf auf die Hochdrucksäule 11 zurückgeführt und insbesondere in weiteren einstellbaren Anteilen einerseits in Form eines Stoffstroms h in einen Tank 20 eingespeist und anderseits in Form eines Stoffstroms i durch den Unterkühlungsgegenströmer 8 geführt und auf die Niederdrucksäule 12 aufgegeben.

In der Niederdrucksäule 12 wird ein sauerstoffreiches flüssiges Sumpfprodukt gebildet und in Form eines Stoffstroms k in einer Innenverdichtungspumpe 9 in flüssigem Zustand druckerhöht. Zumindest ein Teil hiervon kann in Form eines Stoffstroms I dem Nebenkondensator 7 zugeführt und dort erwärmt werden. Bei Bedarf kann ein weiterer Anteil in Form eines Stoffstroms m über ein nicht gesondert bezeichnetes Ventil in die Niederdrucksäule 12 zurückgespeist werden.

In dem Nebenkondensator 7 wird der Stoffstrom I zumindest zum überwiegenden Anteil verdampft. Ein entsprechend verdampfter Stoffstrom n wird im Hauptwärmetauscher 5 erwärmt, dabei vom flüssigen in den gasförmigen oder überkritischen Zustand überführt und als gasförmiges Drucksauerstoffprodukt (C) aus der Luftzerlegungsanlage 100 ausgeführt. Ein Füllstand in einem Flüssigkeitsbehälter des Nebenkondensators 7 wird durch den Zulaufstrom I geregelt. Bei Bedarf kann Flüssigkeit in Form eines Stoffstroms o an die Atmosphäre (D) abgegeben werden. Ein Flüssigkeitsstand in dem Flüssigkeitsbehälter des Nebenkondensators 7, aber auch ein Flüssigkeitsstand in der Niederdrucksäule 12 und damit in einem Flüssigkeitsbehälter des Hauptkondensators 13 sollte, wie erwähnt, aus Sicherheitsgründen konstant gehalten werden. Damit verbleibt in der hier veranschaulichten Luftzerlegungsanlage 100 im Wesentlichen der Sumpf der Hochdrucksäule 11 als ein möglicher Flüssigkeitsspeicher für Lastwechsel.

Vom Kopf der Niederdrucksäule 12 wird in der hier veranschaulichten Luftzerlegungsanlage Kopfgas in Form eines Stoffstroms p abgezogen und teils in Form eines Stoffstroms q durch den Unterkühlungsgegenströmer 8 sowie den Hauptwärmetauscher 5 geführt und auf diese Weise erwärmt. Entsprechendes gilt für sogenannten Unreinstickstoff, der in Form eines Stoffstroms r aus der Niederdrucksäule 12 abgezogen wird. Die zuletzt genannten Stoffströme können in unterschiedlicher Weise in der Luftzerlegungsanlage 100 genutzt, als Produkt bereitgestellt, und/oder an die Atmosphäre (D) abgegeben werden.

Der Tank 20 kann insbesondere dazu genutzt werden, um einen Rücklauf auf die Niederdrucksäule 12 zu puffern. Mit anderen Worten kann insbesondere dann, wenn in bestimmten Betriebszuständen die in Form des Stoffstroms i bereitstellbare stickstoffreiche Flüssigkeit für den Betrieb der Niederdrucksäule 12 nicht ausreicht, eine entsprechende Ergänzung mittels eines Stoffstroms s aus dem Tank 20 vorgenommen werden, und falls die Menge einer derartigen stickstoffreichen Flüssigkeit den Bedarf an Produkt oder den Bedarf in der Luftzerlegungsanlage 100 übersteigt, eine Einspeisung in den Tank 20 vorgenommen werden.

Figur 2 zeigt Veränderungen in Stoffströmen und deren Zusammensetzungen in einem nicht erfindungsgemäßen Verfahren in Form eines Diagramms, wobei eine Zeit in Minuten auf der Abszisse gegenüber einem normierten Wertebereich von 0 bis 100% auf der Ordinate aufgetragen ist. Die Darstellung der Figur 1 entspricht dabei jener der Figuren 3 und 4, wobei in letzteren jeweils entsprechende Veränderungen in Stoffströmen und deren Zusammensetzungen in einem Verfahren gemäß einer Ausgestaltung der Erfindung veranschaulicht sind.

Wie aus Figur 2 ersichtlich, wird hier während eines ersten Betriebszeitraums T1 eine in ein Destillationssäulensystem einer Luftzerlegungsanlage, beispielsweise der Luftzerlegungsanlage 100 gemäß Figur 1, eingespeiste und dort bearbeitete Luftmenge 101 auf einen ersten Wert und während eines zweiten Betriebszeitraums T2 auf einen sich von dem ersten Wert unterscheidenden zweiten Wert eingestellt. Die entsprechende Leitschaufelstellung des Hauptluftverdichters ist mit 101', die Vorgabe (Rampe) für die Leitschaufelstellung mit 101" bezeichnet. Entsprechendes gilt auch für die Menge eines gasförmigen stickstoffreichen Kopfprodukts einer Hochdrucksäule einer entsprechenden Anlage, das verflüssigt und als Rücklauf auf die Niederdrucksäule aufgegeben wird. In Figur 1 ist ein derartiger Stoffstrom mit i bezeichnet. Seine Menge wird über eine Vorgabe (Rampe) bezüglich der Stellung eines Ventils 111, das stromab eines Unterkühlers 110 (siehe jeweils Figur 1) angeordnet ist, eingestellt. Diese Vorgabe ist in Figur 2 mit 102 bezeichnet. Eine Messung erfolgt nicht. Es versteht sich, dass sich die jeweils verwendeten Werte voneinander unterscheiden. Auch weitere Stoffströme werden in entsprechender Weise geändert, sind hier aber nicht gesondert veranschaulicht.

Wie hier ersichtlich, erfolgt die Veränderung der stickstoffreichen Rücklaufmenge gemäß der Vorgabe 102 hier rampenartig ab demselben Zeitpunkt zum Ende des ersten Betriebszeitraums T1 wie die rampenartige Veränderung der eingespeisten und bearbeiteten Luftmenge 101. Dies führt in nachteiliger Weise dazu, dass ein Sauerstoffgehalt 103 in einem Kopfprodukt der Hochdrucksäule hier temporär stark erhöht. Dies geht mit einer temporären Erhöhung der Säulentemperatur 104 der Hochdrucksäule und mit einer Verringerung der Säulentemperatur 105 der Niederdrucksäule einher. Eine Menge eines der Luftzerlegungsanlage entnommenen Sauerstoffprodukts ist mit 106 bezeichnet.

In dem in Figur 3 veranschaulichten Betrieb gemäß einer Ausgestaltung der vorliegenden Erfindung ist daher hier ein dritter Betriebszeitraum T3 vorgesehen. In diesem wird, wie grundsätzlich bereits zuvor der Fall, die in das Destillationssäulensystem eingespeiste und dort bearbeitete Luftmenge 101 ab einem ersten Zeitpunkt X1 und bis zu einem zweiten Zeitpunkt X2 von dem ersten Wert auf den zweiten Wert verändert.

Zusätzlich ist hier jedoch vorgesehen, dass in dem dritten Betriebszeitraum T3 eine Einstellung einer Menge eines Fluids, das unter Verwendung der Druckluft durch Rektifikation gebildet und in dem oder aus dem Rektifikationssäulensystem transportiert wird, hier nämlich des gasförmigen stickstoffreichen Kopfprodukts der Hochdrucksäule, das verflüssigt und gemäß der Vorgabe 102 als Rücklauf auf die Niederdrucksäule aufgegeben wird, gegenüber der eingespeisten und bearbeiteten Luftmenge 101 verzögert verändert wird, und zwar hier ab einem dritten Zeitpunkt X3 und bis zu einem vierten Zeitpunkt X4. Der dritte Zeitpunkt X3 liegt hier nach dem ersten Zeitpunkt X1 und vor dem zweiten Zeitpunkt X2 und der vierte Zeitpunkt X4 liegt nach dem ersten Zeitpunkt X1 und dem dritten Zeitpunkt X3 und nach dem zweiten Zeitpunkt X2.

Die Darstellung gemäß Figur 4 entspricht der Darstellung gemäß Figur 3 über einen verlängerten Zeitraum. Wie hier ferner veranschaulicht, wird periodisch "Spül"-Sauerstoff 107 an die Atmosphäre abgeblasen (siehe Strom o in Figur 1), um eine Anreicherung unerwünschter Komponenten zu verhindern. Dieser kann prinzipiell auch in das Drucksauerstoffprodukt (C) eingedüst werden.

Wie aus den Figuren 3 und 4 ersichtlich, ergibt sich bei Einsatz der vorliegenden Erfindung in den jeweils gezeigten Ausgestaltungen insbesondere keine Verschlechterung der Reinheit eines Stickstoffprodukts (siehe jeweils den Sauerstoffgehalt 103 im Kopfprodukt der Hochdrucksäule).

## Patentansprüche

1. Verfahren zur Gewinnung eines oder mehrerer Luftprodukte, bei dem eine Luftzerlegungsanlage (100) mit einem Rektifikationssäulensystem (10) verwendet wird, in welcher Druckluft in einer einstellbaren Gesamtluftmenge bearbeitet wird, wobei die Gesamtluftmenge während eines ersten Betriebszeitraums (T1) auf einen ersten Wert und während eines zweiten Betriebszeitraums (T2) auf einen sich von dem ersten Wert unterscheidenden zweiten Wert eingestellt wird, wobei die Einstellung der Gesamtluftmenge in einem dritten Betriebszeitraum (T3) ab einem ersten Zeitpunkt (X1) und bis zu einem zweiten Zeitpunkt (X2) von dem ersten Wert auf den zweiten Wert verändert wird, und wobei der zweite Betriebszeitraum (T2) nach dem ersten Betriebszeitraum (T1) und der dritte Betriebszeitraum (T3) zwischen dem ersten Betriebszeitraum (T1) und dem zweiten Betriebszeitraum (T2) liegt, wobei in dem dritten Betriebszeitraum (T3) eine Einstellung einer Menge einer Flüssigkeit, die unter Verwendung der Druckluft durch Rektifikation gebildet und in dem oder aus dem Rektifikationssäulensystem (10) transportiert wird, ab einem dritten Zeitpunkt (X3) und bis zu einem vierten Zeitpunkt (X4) verändert wird, wobei der dritte Zeitpunkt (X3) vor oder nach dem ersten Zeitpunkt (X1) und vor dem zweiten Zeitpunkt (X2) und der vierte Zeitpunkt (X4) nach dem ersten Zeitpunkt (X1) und dem dritten Zeitpunkt (X3) und vor oder nach dem zweiten Zeitpunkt (X2) liegt, ein Zeitraum zwischen dem ersten Zeitpunkt (X1) und dem zweiten Zeitpunkt (X2) derart eingestellt wird, dass er sich um nicht mehr als 20% von einem Zeitraum zwischen dem dritten (X3) Zeitpunkt und dem vierten Zeitpunkt (X4) unterscheidet, wobei der Zeitraum zwischen dem ersten Zeitpunkt (X1) und dem zweiten Zeitpunkt (X2) durch Verändern des ersten Zeitpunkts (X1) und/oder des zweiten Zeitpunkts (X2) eingestellt wird, ein Zeitraum zwischen dem ersten Zeitpunkt (X1) und dem dritten Zeitpunkt (X3) in Abhängigkeit von der Einstellung des Zeitraums zwischen dem ersten Zeitpunkt (X1) und dem zweiten Zeitpunkt (X2) durch Verändern des dritten Zeitpunkts (X3) eingestellt wird, und der dritte Zeitpunkt (X3) nach dem ersten Zeitpunkt (X1) und der vierte Zeitpunkt (X4) nach dem zweiten Zeitpunkt (X2) liegt, wobei der Zeitraum zwischen dem ersten Zeitpunkt (X1) und dem dritten Zeitpunkt (X3) verlängert wird, wenn der Zeitraum zwischen dem ersten Zeitpunkt (X1) und dem zweiten Zeitpunkt (X2) verkürzt wird.

2. Verfahren nach Anspruch 1, bei dem das Rektifikationssäulensystem (10) eine auf einem ersten Druckniveau betriebene Hochdrucksäule (11) und eine auf einem zweiten Druckniveau unterhalb des ersten Betriebsdrucks betriebene Niederdrucksäule (12) aufweist, wobei ein gasförmiges stickstoffreiches Kopfprodukt in der Niederdrucksäule (11) gebildet wird.

3. Verfahren nach Anspruch 2, bei dem die Flüssigkeit, deren Menge in dem dritten Betriebszeitraum (T3) verändert wird, ein Anteil des gasförmigen stickstoffreichen Kopfprodukts der Hochdrucksäule (11) ist, der verflüssigt und als Rücklauf auf die Niederdrucksäule (12) aufgegeben wird.

4. Verfahren nach Anspruch 2 oder Anspruch 3, bei dem das erste Druckniveau bei 5 bis 12 bar Absolutdruck und das zweite Druckniveau bei 1,3 bis 3,5 bar Absolutdruck liegt.

5. Verfahren nach einem der Ansprüche 2 bis 4, bei dem das eine oder die mehreren Luftprodukte in einer einstellbaren Produktmenge gebildet werden, wobei die Produktmenge während des ersten Betriebszeitraums (T1) auf einen ersten Wert und während des zweiten Betriebszeitraums (T2) auf einen sich von dem ersten Wert unterscheidenden zweiten Wert eingestellt wird, und wobei die Einstellung der Produktmenge in dem dritten Betriebszeitraum (T3) ab dem ersten Zeitpunkt (X1) und bis zu dem zweiten Zeitpunkt (X2) von dem ersten Wert auf den zweiten Wert verändert wird.

6. Verfahren nach Anspruch 5, bei dem das eine oder die mehreren Luftprodukte zumindest teilweise aus dem gasförmigen stickstoffreichen Kopfprodukts der Hochdrucksäule (11) gebildet wird oder werden.

7. Verfahren nach einem der vorstehenden Ansprüche, bei dem die erste Gesamtluftmenge sich um mehr als 5 und bis zu 30 Prozentpunkte von der zweiten Gesamtluftmenge unterscheidet.

8. Verfahren nach Anspruch 7, bei dem die Veränderung der Gesamtluftmenge in dem dritten Betriebszeitraum (T3) stufenweise oder kontinuierlich erfolgt.

9. Verfahren nach Anspruch 8, bei dem eine mittlere Veränderungsgeschwindigkeit bei der stufenweisen oder eine Veränderungsgeschwindigkeit bei der kontinuierlichen Veränderung der Gesamtluftmenge in dem dritten Betriebszeitraum (T3) bei 0,1 bis 10 Prozentpunkten pro Minute liegt.

10. Verfahren nach einem der vorstehenden Ansprüche, bei dem das Rektifikationssäulensystem (10) eine oder mehrere zur Gewinnung eines argonreichen Luftprodukts eingerichtete Rektifikationskolonnen aufweist und bei dem in dem Verfahren das argonreiche Luftprodukt gebildet wird.

11. Luftzerlegungsanlage (100), die zur Gewinnung eines oder mehrerer Luftprodukte eingerichtet ist und ein Rektifikationssäulensystem (10) aufweist, wobei die Luftzerlegungsanlage (100) dazu eingerichtet ist, Druckluft in einer einstellbaren Gesamtluftmenge in dem Rektifikationssäulensystem (100) zu bearbeiten und dabei die Gesamtluftmenge während eines ersten Betriebszeitraums (T1) auf einen ersten Wert und während eines zweiten Betriebszeitraums (T2) auf einen sich von dem ersten Wert unterscheidenden zweiten Wert einzustellen sowie die Einstellung der Gesamtluftmenge in einem dritten Betriebszeitraum (T3) ab einem ersten Zeitpunkt (X1) und bis zu einem zweiten Zeitpunkt (X2) von dem ersten Wert auf den zweiten Wert zu verändern, wobei der zweite Betriebszeitraum (T2) nach dem ersten Betriebszeitraum (T1) und der dritte Betriebszeitraum (T3) zwischen dem ersten Betriebszeitraum (T1) und dem zweiten Betriebszeitraum (T2) liegt, wobei die Luftzerlegungsanlage (100) eine Steuereinheit (50) aufweist, die programmtechnisch dazu eingerichtet ist, in dem dritten Betriebszeitraum (T3) eine Einstellung einer Menge einer Flüssigkeit, die unter Verwendung der Druckluft durch Rektifikation gebildet und in dem oder aus dem Rektifikationssäulensystem (10) transportiert wird, ab einem dritten Zeitpunkt (X3) und bis zu einem vierten Zeitpunkt (X4) zu verändern, wobei der dritte Zeitpunkt (X3) vor oder nach dem ersten Zeitpunkt (X1) und vor dem zweiten Zeitpunkt (X2) und der vierte Zeitpunkt (X4) nach dem ersten Zeitpunkt (X1) und dem dritten Zeitpunkt (X3) und vor oder nach dem zweiten Zeitpunkt (X2) liegt, einen Zeitraum zwischen dem ersten Zeitpunkt (X1) und dem zweiten Zeitpunkt (X2) derart einzustellen, dass er sich um nicht mehr als 20% von einem Zeitraum zwischen dem dritten (X3) Zeitpunkt und dem vierten Zeitpunkt (X4) unterscheidet, wobei ein Zeitraum zwischen dem ersten Zeitpunkt (X1) und dem zweiten Zeitpunkt (X2) durch Verändern des ersten Zeitpunkts (X1) und/oder des zweiten Zeitpunkts (X2) eingestellt wird, ein Zeitraum zwischen dem ersten Zeitpunkt (X1) und dem dritten Zeitpunkt (X3) in Abhängigkeit von der Einstellung des Zeitraums zwischen dem ersten Zeitpunkt (X1) und dem zweiten Zeitpunkt (X2) durch Verändern des dritten Zeitpunkts (X3) eingestellt wird, und der dritte Zeitpunkt (X3) nach dem ersten Zeitpunkt (X1) und der vierte Zeitpunkt (X4) nach dem zweiten Zeitpunkt (X2) liegt, wobei der Zeitraum zwischen dem ersten Zeitpunkt (X1) und dem dritten Zeitpunkt (X3) verlängert wird, wenn der Zeitraum zwischen dem ersten Zeitpunkt (X1) und dem zweiten Zeitpunkt (X2) verkürzt wird.

12. Luftzerlegungsanlage (100) nach Anspruch 11,
wobei das Rektifikationssäulensystem (10) eine auf einem ersten Druckniveau betriebene Hochdrucksäule (11) und eine auf einem zweiten Druckniveau unterhalb des ersten Betriebsdrucks betriebene Niederdrucksäule (12) aufweist, wobei die Luftzerlegungsanlage dazu ausgebildet ist, dass ein gasförmiges stickstoffreiches Kopfprodukt in der Niederdrucksäule gebildet wird,
und insbesondere dazu ausgebildet ist, dass die Flüssigkeit, deren Menge in dem dritten Betriebszeitraum (T3) verändert wird, ein Anteil des gasförmigen stickstoffreichen Kopfprodukts der Hochdrucksäule ist,
der verflüssigt und als Rücklauf auf die Niederdrucksäule aufgegeben wird, und/oder insbesondere dazu ausgebildet ist, dass das erste Druckniveau bei 5 bis 12 bar Absolutdruck und das zweite Druckniveau bei 1,3 bis 3,5 bar Absolutdruck liegt;
und/oder wobei das Rektifikationssäulensystem eine oder mehrere zur Gewinnung eines argonreichen Luftprodukts eingerichtete Rektifikationskolonnen aufweist, und die Luftzerlegungsanlage dazu ausgebildet ist das argonreiche Luftprodukt zu bilden,
und/oder wobei die Steuereinheit (50) programmtechnisch dazu eingerichtet ist, ein Verfahren nach einem der Ansprüche 5-9 durchzuführen.

## Claims

1. Method for obtaining one or more air products, in which an air separation plant (100) comprising a rectification column system (10) is used, in which plant compressed air is processed in an adjustable total air quantity, wherein the total air quantity is adjusted to a first value during a first operating period (T1) and adjusted to a second value which is different from the first value during a second operating period (T2), wherein the adjustment of the total air quantity is changed from the first value to the second value in a third operating period (T3) from a first time (X1) and up to a second time (X2), and wherein the second operating period (T2) is after the first operating period (T1), and the third operating period (T3) is between the first operating period (T1) and the second operating period (T2), wherein, in the third operating period (T3), an adjustment of a quantity of a liquid which is formed by rectification using the compressed air and transported into or out of the rectification column system (10) is changed from a third time (X3) and up to a fourth time (X4), wherein the third time (X3) is before or after the first time (X1) and before the second time (X2), and the fourth time (X4) is after the first time (X1) and the third time (X3) and before or after the second time (X2), a period between the first time (X1) and the second time (X2) is adjusted such that it differs by no more than 20% from a period between the third time (X3) and the fourth time (X4), wherein the period between the first time (X1) and the second time (X2) is adjusted by changing the first time (X1) and/or the second time (X2), a period between the first time (X1) and the third time (X3) is adjusted depending on the adjustment of the period between the first time (X1) and the second time (X2) by changing the third time (X3), and the third time (X3) is after the first time (X1), and the fourth time (X4) is after the second time (X2), wherein the period between the first time (X1) and the third time (X3) is extended if the period between the first time (X1) and the second time (X2) is shortened.

2. Method according to claim 1, in which the rectification column system (10) has a high-pressure column (11) operated at a first pressure level and a low-pressure column (12) operated at a second pressure level below the first operating pressure, wherein a gaseous nitrogen-rich overhead product is formed in the low-pressure column (11).

3. Method according to claim 2, in which the liquid, of which the quantity is changed in the third operating period (T3), is a portion of the gaseous nitrogen-rich overhead product of the high-pressure column (11), which is liquefied and fed as retum flow to the low-pressure column (12).

4. Method according to claim 2 or claim 3, in which the first pressure level is at 5 to 12 bar absolute pressure and the second pressure level is at 1.3 to 3.5 bar absolute pressure.

5. Method according to any of claims 2 to 4, in which the one or more air products are formed in an adjustable product quantity, wherein the product quantity is adjusted to a first value during the first operating period (T1) and adjusted to a second value which is different from the first value during the second operating period (T2), and wherein the adjustment of the product quantity in the third operating period (T3) from the first time (X1) and up to the second time (X2) is changed from the first value to the second value.

6. Method according to claim 5, in which the one or more air products is or are formed at least partly from the gaseous nitrogen-rich overhead product of the high-pressure column (11).

7. Method according to any of the preceding claims, in which the first total air quantity differs from the second total air quantity by more than 5 and up to 30 percentage points.

8. Method according to claim 7, in which the change in the total air quantity in the third operating period (T3) takes place in steps or continuously.

9. Method according to claim 8, in which an average rate of change during the stepwise change or a rate of change during the continuous change of the total air quantity in the third operating period (T3) is 0.1 to 10 percentage points per minute.

10. Method according to any of the preceding claims, in which the rectification column system (10) has one or more rectification columns configured to obtain an argon-rich air product, and in which the argon-rich air product is formed in the method.

11. Air separation plant (100) which is configured to obtain one or more air products and has a rectification column system (10), wherein the air separation plant (100) is configured to process compressed air in an adjustable total air quantity in the rectification column system (100) and, in doing so, to adjust the total air quantity to a first value during a first operating period (T1) and to a second value which is different from the first value during a second operating period (T2), and to change the adjustment of the total air quantity in a third operating period (T3) from a first time (X1) and up to a second time (X2) from the first value to the second value, wherein the second operating period (T2) is after the first operating period (T1), and the third operating period (T3) is between the first operating period (T1) and the second operating period (T2), wherein the air separation plant (100) has a control unit (50) which is programmatically configured to change, in the third operating period (T3), an adjustment of a quantity of a liquid which is formed by rectification using the compressed air and is transported into or out of the rectification column system (10) from a third time (X3) and up to a fourth time (X4), wherein the third time (X3) is before or after the first time (X1) and before the second time (X2), and the fourth time (X4) is after the first time (X1) and the third time (X3) and before or after the second time (X2), to adjust a period between the first time (X1) and the second time (X2) such that it differs by no more than 20% from a period between the third time (X3) and the fourth time (X4), wherein a period between the first time (X1) and the second time (X2) is adjusted by changing the first time (X1) and/or the second time (X2), a period between the first time (X1) and the third time (X3) is adjusted depending on the adjustment of the period between the first time (X1) and the second time (X2) by changing the third time (X3), and the third time (X3) is after the first time (X1), and the fourth time (X4) is after the second time (X2), wherein the period between the first time (X1) and the third time (X3) is extended if the period between the first time (X1) and the second time (X2) is shortened.

12. Air separation plant (100) according to claim 11, wherein the rectification column system (10) has a high-pressure column (11) operated at a first pressure level and a low-pressure column (12) operated at a second pressure level below the first operating pressure, wherein the air separation plant is designed such that a gaseous, nitrogen-rich overhead product is formed in the low-pressure column, and in particular is designed such that the liquid, the quantity of which is changed in the third operating period (T3), is a portion of the gaseous, nitrogen-rich overhead product of the high-pressure column, which is liquefied and fed as retum flow to the low-pressure column, and/or in particular is designed such that the first pressure level is 5 to 12 bar absolute pressure and the second pressure level is 1.3 to 3.5 bar absolute pressure;
and/or wherein the rectification column system has one or more rectification columns configured to obtain an argon-rich air product, and the air separation plant is designed to form the argon-rich air product, and/or wherein the control unit (50) is programmatically configured to carry out a method according to any of claims 5-9.

## Revendications

1. Procédé permettant l'obtention d'un ou de plusieurs produits formés à partir d'air, dans lequel une installation de séparation d'air (100) comportant un système à colonne de rectification (10) est utilisée, dans lequel de l'air comprimé est traité dans une quantité d'air totale réglable, dans lequel la quantité d'air totale est réglée sur une première valeur pendant une première période de fonctionnement (T1) et sur une deuxième valeur différente de la première valeur pendant une deuxième période de fonctionnement (T2), dans lequel le réglage de la quantité d'air totale est modifié de la première valeur à la deuxième valeur pendant une troisième période de fonctionnement (T3) à partir d'un premier moment (X1) et jusqu'à un deuxième moment (X2), et dans lequel la deuxième période de fonctionnement (T2) se situe après la première période de fonctionnement (T1) et la troisième période de fonctionnement (T3) se situe entre la première période de fonctionnement (T1) et la deuxième période de fonctionnement (T2), dans lequel, pendant la troisième période de fonctionnement (T3), un réglage d'une quantité d'un liquide formé par rectification à l'aide de l'air comprimé et transporté dans le système à colonne de rectification (10) ou hors de celui-ci est modifié à partir d'un troisième moment (X3) et jusqu'à un quatrième moment (X4), dans lequel le troisième moment (X3) se situe avant ou après le premier moment (X1) et avant le deuxième moment (X2) et le quatrième moment (X4) se situe après le premier moment (X1) et le troisième moment (X3) et avant ou après le deuxième moment (X2), une période entre le premier moment (X1) et le deuxième moment (X2) est réglée de telle sorte qu'elle ne diffère pas de plus de 20 % d'une période entre le troisième moment (X3) et le quatrième moment (X4), dans lequel la période entre le premier moment (X1) et le deuxième moment (X2) est réglée en modifiant le premier moment (X1) et/ou le deuxième moment (X2), une période entre le premier moment (X1) et le troisième moment (X3) est réglée en fonction du réglage de la période entre le premier moment (X1) et le deuxième moment (X2) en modifiant le troisième moment (X3), et le troisième moment (X3) se situe après le premier moment (X1), et le quatrième moment (X4) se situe après le deuxième moment (X2), dans lequel la période entre le premier moment (X1) et le troisième moment (X3) est prolongée lorsque la période entre le premier moment (X1) et le deuxième moment (X2) est raccourcie.

2. Procédé selon la revendication 1, dans lequel le système à colonne de rectification (10) présente une colonne haute pression (11) fonctionnant à un premier niveau de pression et une colonne basse pression (12) fonctionnant à un second niveau de pression inférieur à la première pression de fonctionnement, dans lequel un distillat de tête gazeux riche en azote est formé dans la colonne basse pression (11).

3. Procédé selon la revendication 2, dans lequel le liquide dont la quantité est modifiée pendant la troisième période de fonctionnement (T3) est une fraction du distillat de tête gazeux riche en azote de la colonne haute pression (11) qui est liquéfié et chargé en tant que reflux dans la colonne basse pression (12).

4. Procédé selon la revendication 2 ou la revendication 3, dans lequel le premier niveau de pression va de 5 à 12 bar de pression absolue et/ou le deuxième niveau de pression va de 1,3 à 3,5 bar de pression absolue.

5. Procédé selon l'une des revendications 2 à 4, dans lequel le ou les produits formés à partir d'air sont formés en une quantité de produit réglable, dans lequel la quantité de produit est réglée sur une première valeur pendant la première période de fonctionnement (T1) et sur une deuxième valeur différente de la première valeur pendant la deuxième période de fonctionnement (T2), et dans lequel le réglage de la quantité de produit est modifié de la première valeur à la deuxième valeur pendant la troisième période de fonctionnement (T3) à partir du premier moment (X1) et jusqu'au deuxième moment (X2).

6. Procédé selon la revendication 5, dans lequel le ou les produits formés à partir d'air sont formés au moins partiellement à partir du distillat de tête gazeux riche en azote de la colonne haute pression (11).

7. Procédé selon l'une des revendications précédentes, dans lequel la première quantité d'air totale diffère de la deuxième quantité d'air totale de plus de 5 et jusqu'à 30 points de pourcentage.

8. Procédé selon la revendication 7, dans lequel la modification de la quantité d'air totale pendant la troisième période de fonctionnement (T3) est effectuée par paliers ou en continu.

9. Procédé selon la revendication 8, dans lequel un taux de modification moyen lors de la modification par paliers ou un taux de modification lors de la modification continue de la quantité d'air totale pendant la troisième période de fonctionnement (T3) va de 0,1 à 10 points de pourcentage par minute.

10. Procédé selon l'une des revendications précédentes, dans lequel le système à colonne de rectification (10) présente une ou plusieurs colonnes de rectification configurées pour obtenir un produit formé à partir d'air riche en argon, et dans lequel le produit formé à partir d'air riche en argon est formé dans le procédé.

11. Installation de séparation d'air (100) configurée pour obtenir un ou plusieurs produits formés à partir d'air et présentant un système à colonne de rectification (10), dans lequel l'installation de séparation d'air (100) est configurée pour traiter de l'air comprimé dans une quantité d'air totale réglable dans le système à colonne de rectification (100) et pour ainsi régler la quantité d'air totale sur une première valeur pendant une première période de fonctionnement (T1) et sur une deuxième valeur différente de la première valeur pendant une deuxième période de fonctionnement (T2), ainsi que de modifier le réglage de la quantité d'air totale de la première valeur à la deuxième valeur pendant une troisième période de fonctionnement (T3) à partir d'un premier moment (X1) et jusqu'à un deuxième moment (X2), dans laquelle la deuxième période de fonctionnement (T2) se situe après la première période de fonctionnement (T1) et la troisième période de fonctionnement (T3) se situe entre la première période de fonctionnement (T1) et la deuxième période de fonctionnement (T2), dans laquelle l'installation de séparation d'air (100) présente une unité de commande (50) configurée par la technique de programme pour modifier un réglage d'une quantité d'un liquide formé par rectification à l'aide de l'air comprimé et transporté dans le système à colonne de rectification (10) ou hors de celui-ci, pendant la troisième période de fonctionnement (T3), à partir d'un troisième moment (X3) et jusqu'à un quatrième moment (X4), dans laquelle le troisième moment (X3) se situe avant ou après le premier moment (X1) et avant le deuxième moment (X2) et le quatrième moment (X4) se situe après le premier moment (X1) et le troisième moment (X3) et avant ou après le deuxième moment (X2), une période entre le premier moment (X1) et le deuxième moment (X2) est réglée de telle sorte qu'elle ne diffère pas de plus de 20 % d'une période entre le troisième moment (X3) et le quatrième moment (X4), dans laquelle une période entre le premier moment (X1) et le deuxième moment (X2) est réglée en modifiant le premier moment (X1) et/ou le deuxième moment (X2), une période entre le premier moment (X1) et le troisième moment (X3) est réglée en fonction du réglage de la période entre le premier moment (X1) et le deuxième moment (X2) en modifiant le troisième moment (X3), et le troisième moment (X3) se situe après le premier moment (X1), et le quatrième moment (X4) se situe après le deuxième moment (X2), dans laquelle la période entre le premier moment (X1) et le troisième moment (X3) est prolongée lorsque la période entre le premier moment (X1) et le deuxième moment (X2) est raccourcie.

12. Installation de séparation d'air (100) selon la revendication 11, dans laquelle le système à colonne de rectification (10) présente une colonne haute pression (11) fonctionnant à un premier niveau de pression et une colonne basse pression (12) fonctionnant à un second niveau de pression inférieur à la première pression de fonctionnement, dans laquelle l'installation de séparation d'air est réalisée pour qu'un distillat de tête gazeux riche en azote soit formé dans la colonne basse pression,
et est en particulier réalisée pour que le liquide dont la quantité est modifiée pendant la troisième période de fonctionnement (T3) soit une fraction du distillat de tête gazeux riche en azote de la colonne haute pression qui est liquéfié et chargé en tant que reflux dans la colonne basse pression, et/ou est en particulier réalisée pour que le premier niveau de pression aille de 5 à 12 bar de pression absolue et pour que le second niveau de pression aille de 1,3 à 3,5 bar de pression absolue ;
et/ou dans laquelle le système à colonne de rectification présente une ou plusieurs colonnes de rectification configurées pour obtenir un produit formé à partir d'air riche en argon, et l'installation de séparation d'air est réalisée pour former le produit formé à partir d'air riche en argon,
et/ou dans laquelle l'unité de commande (50) est configurée par la technique de programme pour exécuter un procédé selon l'une des revendications 5 à 9.
